# EUROPÄISCHE PATENTSCHRIFT

(11) **EP 0 231 525 B1**
(45) Veröffentlichungstag und Bekanntmachung des Hinweises auf die Patenterteilung: **18.10.1989**
(21) Anmeldenummer: 86118112.1
(22) Anmeldetag: 29.12.1986
(51) Int. Cl.: E01D 19/06

(54) **Fahrbahnübergang für Dehnfugen bei Eisenbahnbrücken**
Track junction for expansion joints in railroad bridge decks
Dispositif de passage pour joints de dilatation dans les tabliers des ponts de chemin de fer

(30) Priorität: 30.01.1986 DE 3602845
(43) Veröffentlichungstag der Anmeldung: 12.08.1987
(73) Patentinhaber: Glacier GmbH - Sollinger Hütte, D-3418 Uslar 1 (DE)
(72) Erfinder: Wegener, Hermann, D-3418 Uslar 1 (DE)
(74) Vertreter: Geyer, Werner, Dr.-Ing.

(56) Entgegenhaltungen:
- DE-A- 1 459 736
- DE-B- 1 162 863
- DE-B- 2 839 159
- US-A- 3 273 473

## Beschreibung

Die Erfindung bezieht sich auf einen Fahrbahnübergang für Dehnfugen bei Eisenbahnbrücken, mit einem elastischen, sich längs einer Fahrbahnfuge erstreckenden Dehnprofil, das an seinen Randbereich beidseits der Fahrbahnfuge jeweils eines an einem Unterbau befestigten starren Randprofiles gehaltert ist, und mit einer das Dehnprofil von unten her abstützenden Abstützeinrichtung.

Übergangskonstruktionen, die für Dehnfugen bei Eisenbahnbrücken eingesetzt werden, müssen dort unter dem die Gleiskonstruktion abstützenden Schotterbelag eingebaut werden. Hierdurch ergeben sich jedoch gewisse Probleme, wenn z.B. bei einer solchen Ubergangskonstruktion das Dehnprofil aus irgendwelchen Gründen ausgebaut oder erneuert werden muß. Bei den bekannten Übergangskonstruktionen muß für diesen Fall der Ausbau des Dehnprofiles nach oben erfolgen. Dies macht es allerdings erforderlich, daß dann während der Zeit des Ausbaus die entsprechende Bahnstrecke stillgelegt werden muß, was zu Fahrplanänderungen und sonstigen Folgerungen führt und in aller Regel mit ganz erheblichen Kosten verbunden ist. Dabei müssen überdies kleine Stützbrücken an der Strecke eingebaut werden, um den Bereich, in dem ausgebaut wird, zu überbrücken, und dabei eine Zwischenabstützung für die Schwellen zu schaffen, wenn der Schotter zum Ausbau des Dehnprofiles entfernt wird.

Bei bekannten Übergangskonstruktionen werden vorzugsweise blockartige Dehnprofile eingesetzt, die mit geeigneten Tragrippen, Hohlräumen o.ä. versehen sind und die den auftretenden Verschiebeweg in der Fuge infolge ihrer elastischen Dehnbarkeit zu überbrücken vermögen.

In der DE-A 1 459 736 ist ein Fahrbahnübergang für zwei Abschnitte einer Verkehrsfläche, etwa einer Straßen- oder einer Fahrbahndecke einer Brücke, beschrieben, bei dem ein elastisches Dehnprofil unter Kompression zwischen an seinen Randbereichen angeordneten, jeweils an einem Unterbau befestigten starren Randprofilen gehalten und nach unten durch einen an einem derselben durch Schweißung befestigten Winkel-Stützträger abgestützt ist. Ferner ist das Dehnprofil auch noch über reckteckige, an den seitlichen Randprofilen angeschweißte Haltestangen gehaltert, die in entsprechend geformte seitliche Aufnahmenuten des Dehnprofiles hineinragen, wodurch diese in Lage gehalten wird. Dabei wirken diese seitlichen Stangen ebenfalls abstützend nach unten, wohingegen der untere Winkel-Stützträger je nach der Größe der Spaltverengung bzw. Spaltausdehnung nur mehr oder weniger stark stützend wirksam werden kann. Die Dehnfuge ist ferner noch weiter unterhalb durch eine Abdeckfolie verschlossen, die seitlich in die Betonteile hineinragt und demgemäß ebenfalls nicht entfernbar ist. Bei dieser bekannten Konstruktion ist ein relativ aufwendiger Einbau nötig, zu dem in den seitlichen Deckenteilen der Straße o.ä. zunächst seitliche Ausnehmungen vorgesehen werden müssen, um oberhalb der Dehnfuge freie Montageräume zu schaffen. Sodann müssen spezielle Spannschienen eingesetzt werden, an deren Unterseite die starren Randprofile mit dem Drehprofil dazwischen angeordnet befestigt sowie anschließend durch Spannbolzen soweit aufeinanderzu bewegt werden müssen, bis das Dehnprofil die gewünschte Kompression erhalten hat. Schließlich wird alles von oben her über der Dehnfuge herabgelassen, wobei die seitlichen Ausnehmungen eine Aufnahme der dort vorhandenen Teile der Spannschienen usw. ermöglichen und wonach die Montageräume mit Beton ausgegossen sowie anschließend die Spannschienen und die Bolzen entfernt werden. Wegen der Abdeckfolie sowie der Winkel-Stützträger ist diese Übergangskonstruktion nicht von unten zugänglich, weshalb im Falle eines Auswechselns des Dehnprofiles die entsprechenden Auswechselarbeiten ausschließlich von oben ausgeführt werden können. Dabei ist das Auswechseln nicht weniger umständlich und zeitaufwendig als der anfängliche Einbau. Wollte man dieses bekannte Dehnprofil unter einem die Gleiskonstruktion abstützenden Schotterbelag bei einer Eisenbahnbrücke einsetzen (ein Anwendungsfall, der in der DE-A 1 459 736 nicht beschrieben ist), dann ergäben sich alle Nachteile, die weiter oben schon aufgezeigt wurden.

Bei einer anderen bekannten Übergangskonstruktion (Typ Sollinger Hütte T 80) ist das sich längs der Fahrbahnfuge erstreckende Dehnprofil an seinen Randbereichen beidseits der Fahrbahnfuge jeweils über ein am dortigen Unterbau des Brückenschutzbetons befestigtes starres Randprofil gehaltert. Mittels einer in Form einer Metall-Randkonstruktion ausgebildeten Abstützeinrichtung, die mit den Endträgern der Brücke und/oder den Brückenwiderlagern fest verbunden ist und sich auf der Unterseite des Dehnprofiles erstreckt, wird dieses von unten her abgestützt. Die Oberfläche des Dehnprofiles befindet sich dabei in einer Linie mit der Oberfläche der seitlichen Schutzbetonschichten der Brücke, und der Schotter für die Aufnahme der Gleisschwellen wird unmittelbar auf die Oberfläche von Schutzbeton und Dehnprofil aufgebracht. Soll hier nun aus irgendeinem Grund die Übergangskonstruktion ausgebaut oder das Dehnprofil ausgewechselt werden, ist es erforderlich, die nötigen Arbeiten für den Ausbau von der Fahrbahnoberseite her an der Übergangskonstruktion auszuführen. Dabei muß der Schotter entfernt werden und es treten die bereits einleitend genannten Nachteile solcher Konstruktionen auf. Das Auswechseln des Dehnprofiles ist dabei außerordentlich aufwendig und sehr zeit- und kostenintensiv.

Ausgehend hiervon liegt der Erfindung die Aufgabe zugrunde, eine Übergangskonstruktion der eingangs genannten Art so weiterzubilden, daß der Ausbau des Dehnprofiles erheblich vereinfacht, stark beschleunigt und deutlich verbilligt wird und die einleitend genannten, bei bekannten Übergangskonstruktionen hierbei auftretenden Nachteile (wie Sperrung der Strecke, Einbau einer Zwischenabstützung o.ä.) vermieden werden.

Erfindungsgemäß wird dies bei einem Fahrbahnübergang der eingangs genannten Art dadurch erreicht, daß die Gesamtanordnung des Fahrbahnüberganges so ausgelegt wird, daß das Dehnprofil bei der Montage von unten her in den Raum zwischen den beiden Randprofilen einschiebbar ist, daß ferner die Abstützeinrichtung in Form mindestens einer Halteplatte ausgebildet ist, wobei die mindestens eine Halteplatte innerhalb des Spaltes, der zwischen den Unterbauten beidseits der Fahrbahnfuge ausgebildet wird, von unten her vollständig zugänglich angeordnet ist, daß weiterhin die mindestens eine Halteplatte an einem Stützelement lösbar befestigt und daß die Oberseite des Dehnprofiles von einem seitlich oben auf den Randprofilen aufliegenden, vorzugsweise mit schlitzartigen Öffnungen versehenen Abdeckblech abgedeckt ist.

Die erfindungsgemäße Lösung ermöglicht es erstmals, daß ein Ausbau des Dehnprofiles von der Unterseite des Fahrbahnüberganges her erfolgen kann, ohne daß dabei auf der Oberseite ein Abtragen des Schotters nötig wäre. Zur Demontage des Dehnprofiles ist es nur erforderlich, von der Unterseite der Fahrbahnübergangskonstruktion her die Befestigungsmittel, mit denen die vorhandene(n) Halteplatte(n), die ja von unten her vollständig zugänglich ist/sind, zu lösen, wonach dann eine Abnahme der Halteplatte(n) nach unten problemfrei möglich ist. Anschließend kann sodann das Dehnprofil nach unten herausgezogen werden, da es auch von unten bei der ersten Montage in den Raum zwischen den Randprofilen eingeschoben war. Durch das oberhalb der Randprofile angeordnete, sich an seinen beiden Seiten auf diesen abstützende Abdeckblech, das den gesamten Raum oberhalb des Dehnprofiles überdeckt, wird bei Ausbau des Dehnprofiles verhindert, daß der Schotter nach unten in den vorhandenen Raum hinabfallen könnte. Sodann kann von unten her ein neues Dehnprofil eingebaut und die Halteplatte(n) von unten her and dem zugehörigen Stützelement(en) wieder befestigt werden. Dabei bleibt in der Zwischenzeit die Bahnstrecke oberhalb des Fahrbahnübergangs voll einstatzfähig, wobei zu bemerken ist, daß das Auswechseln des Dehnprofiles auf diesem Wege überraschend schnell ausgeführt werden kann.

Der erfindungsgemäße Fahrbahnübergang ermöglicht mit überraschend einfachen Mitteln eine ganz bemerkenswerte Verbesserung hinsichtlich des Auswechselns des Dehnprofiles. Die Kosten wie auch der zeitliche Aufwand für ein Auswechseln des Profiles werden auf ein Minimum reduziert und überdies eine Störung des Fahrplanes bzw. des Zugverkehrs oberhalb der Fahrbahnübergangskonstruktion völlig vermieden. Daß dies gleichzeitig ohne gesteigerten baulichen Aufwand, vielmehr mit einfachsten Mitteln erzielt werden kann, ist für den Fachmann in hohem Maße überraschend.

Als besonders vorteilhaft hat es sich bei einem erfindungsgemäßen Fahrbahnübergang erwiesen, wenn das Abdeckblech gleich als Stützelement für die untere Halteplatte vorgesehen und die Halteplatte mittels sich durch das Dehnprofil hindurch erstreckender Schrauben an ihm befestigt ist. Bei dieser Ausgestaltung wird das Vorhandensein des steifen Abdeckbleches gleich auch noch zu dessen Verwendung als Stützelement für die untere Halteplatte ausgenützt, so daß die Anbringung ganz spezieller Stützelemente, etwa am Unterbau der Brückenkonstruktion, entfallen kann. Vorzugsweise wird hierbei im Einbauzustand, d.h. im unbelasteten Zustand des Dehnprofiles, zwischen jeder Endkante der Halteplatte und dem entsprechenden dieser zugewendeten Randprofil ein Abstand ausgebildet, der mindestens die Größe des gesamten Verformungsweges, für den das Dehnprofil ausgelegt ist, beträgt. Hierdurch läßt sich über einen relativ weiten Flächenbereich eine Abstützung des Dehnprofils von unten her erzielen, wobei gleichzeitig ausreichend Raum für die auftretenden seitlichen Verformungswege des Dehnprofiles zur Verfügung steht.

Eine andere sehr vorteilhafte Weiterbildung des erfindungsgemäßen Fahrbahnüberganges besteht darin, daß zwei seitliche Halteplatten vorgesehen sind, deren jede an einem vom entsprechenden Unterbau auf der einen Fahrbahnfugenseite in Richtung auf den anderen Unterbau (d.h. den Unterbau auf der gegenüberliegenden Fahrbahnfugenseite) vorspringenden Stützelement lösbar befestigt ist. Bei dieser Ausgestaltung werden nicht mehr das Abdeckblech, sondern nunmehr spezielle am Unterbau beidseits der Fahrbahnfuge angebrachte Stützelemente eingesetzt, wobei sich dennoch insgesamt eine einfach aufgebaute und leicht und problemfrei montierbare Gesamtanordnung ergibt. Vorzugsweise liegt dabei zwischen den einander zugewandten Endkanten der beiden Halteplatten im Einbauzustand (d.h. im unbelasteten Zustand des Dehnprofiles) ein Abstand vor, der mindestens dem 1,5-fachen Verformungsweg, für den das Dehnprofil insgesamt ausgelegt ist, entspricht. Wenn bei einem solchen Fahrbahnübergang jedes Randprofil im Querschnitt einen an den Seitenrändern des Dehnprofiles über dessen Höhe anliegenden Seitensteg sowie eine von der Oberseite den entsprechenden Randbereich des Dehnprofiles überdeckende Randleiste aufweist, besteht eine weitere, besonders vorzugsweise Ausgestaltung der Erfindung darin, daß hierbei das Abdeckblech beidseits des Fugenrandes auf dem Randleisten der Randprofile aufliegt und die beiden Stützelemente bis zur unteren, dem Dehnprofil zugekehrten Endkante des Seitensteges des jeweiligen Randprofiles vorspringen. Hierbei werden also die Randleisten unterhalb der starren Randprofile so weit an die von den beiden Randprofilen auf der Fahrbahnunterseite gebildete Aufnahmeöffnung für das Dehnprofil herangeführt, daß gerade diese Aufnahmeöffnung noch zum Ein- und Ausbau des Dehnprofiles freilbleibt, ansonsten aber die Stützelemente sich bis zu den entsprechenden Öffnungskanten auf der Unterseite der Randleisten erstrecken. Dadurch kann zusätzlich auch noch eine gute Abstützung der Randleisten ebenfalls durch die Stützelemente erzielt werden. Dabei wird, erneut vorzugweise, jede Halteplatte im Bereich des Seitensteges des entsprechenden Randprofiles mit dem Stützelement verschraubt.

Eine weitere bevorzugte Ausgestaltung des erfindungsgemäßen Fahrbahnüberganges kann auch dadurch erreicht werden, daß die Randprofile und die Stützelemente selbst nicht als getrennte Bauteile ausgebildet sind, sondern daß vielmehr die Randprofile als Teil der Stützelemente selbst vorgesehen werden, d.h. mit diesen in einem gemeinsamen Bauteil integriert sind.

Bei einem erfindungsgemäßen Fahrbahnübergang kann für den bereits erwähnten Fall, daß nämlich zwei seitliche Halteplatten vorgesehen und jede derselben an einem eigenen seitlichen Stützelement lösbar befestigt ist, die Festlegung bzw. Befestigung des Abdeckbleches auf der Oberseite des Dehnprofiles bevorzugt dadurch erfolgen, daß unten an dem Profil längs dessen Mittelbereiches sich durch den Spalt zwischen den einander zugewandten Endkanten der beiden Halteplatten hindurch erstreckende, im Abstand voneinander angeordnete Distanzstücke befestigt sind, an deren Ende eine oder mehrere, sich über die Länge der Fuge erstreckende, beidseits des Spaltes über die Enden der Halteplatten überstehende Gegendruckplatte(n) angeordnet ist/sind, deren seitliche Endbereiche gegen die Unterseite der Halteplatten relativ zu diesen verschieblich anliegen und die durch die Distanzstücke und das Dehnprofil hindurch mit dem Abdeckblech verschraubt ist bzw. sind. Hierdurch läßt sich eine wirksame Halterung des Abdeckbleches auf der Oberseite des Dehnprofiles erreichen, gleichzeitig ist aber weiterhin ein leichter und unproblematischer Ausbau des Dehnprofiles nach unten hin möglich. Bevorzugt sind hierbei die gegen die Unterseite der Halteplatte anliegenden Enbereiche der Gegendruckplatte(n) mit einem reibmindernden Belag, vorzugsweise einem Belag aus einem Polyimid oder aus Polytetrafluorethylen, versehen.

Die Befestigung der Distanzstücke unten am Dehnprofil erfolgt bevorzugt dadurch, daß die Distanzstücke dor anvulkanisiert sind.

Vorzugsweise überdeckt die Gegendruckplatte im Einbauzustand jede seitliche Halteplatte mindestens um den vollen Verformungsweg des Dehnprofiles, wodurch sichergestellt ist, daß auch beim Auftreten größter Verformungen immer noch eine ausreichende seitliche Überdeckung und damit die gewünschte beidseitige Abstützung der Gegendruckplatte an beiden seitlichen Halteplatten vorliegt.

Bei dem erfindungsgemäßen Fahrbahnübergang ist es ganz besonders von Vorteil, wenn auf der Abdeckplatte quer zur Fugenlängsachse angeordnete Verstärkungsrippen angebracht sind, wobei ganz besonders vorteilhafterweise an allen Einschraubstellen von Befestigungsschrauben für die Gegendruckplatte(n) und/oder die Halteplatte(n) solche Verstärkungsrippen angeordnet werden. Durch diese Verstärkungen des Abdeckbleches lassen sich dabei nicht nur vergrößerte Einschraubwege für Halteschrauben erzielen, sondern die Verstärkungsrippen sind insbesondere beim Ausbau des Dehnprofiles von großem Wert, weil sie eine bessere Aufnahme der Belastung des Abdeckbleches durch den Schotter und die Verkehrslasten ermöglichen. Solche Verstärkungsrippen werden dabei vorzugsweise durch Schweißen auf dem Abdeckblech befestigt.

Eine weitere, ganz besonders vorteilhafte Ausgestaltung der Erfindung besteht auch darin, daß jede Halteplatte über die Länge der Fuge hinweg aus mehreren, nebeneinander angeordneten einzelnen Plattenabschnitten (Plattensektionen) besteht, die unabhängig voneinander an den betreffenden Stützelementen lösbar befestigt sind. Hierdurch läßt sich eine bessere Handhabung der Gegendruckplatten durch deren Aufteilung in handliche Sektionslängen erreichen.

Die Erfindung wird nachfolgend anhand der Zeichnung im Prinzip beispielshalber noch näher erläutert. Es zeigen:
Fig. 1 eine prinzipielle Schnittdarstellung durch eine erfindungsgemäße Ubergangskonstruktion;
Fig. 2 eine Schnittdarstellung durch eine andere Ausführungsform einer erfindungsgemäßen Übergangskonstruktion;
Fig. 3 eine perspektivische Prinzip-Teilschnittdarstellung eines erfindungsgemäßen Fahrbahnüberganges entsprechend Fig. 1 im eingebauten Zustand, sowie
Fig. 4 eine perspektivische Prinzip-Teilschnittdarstellung eines weiteren Ausführungsbeispiels eines erfindungsgemäßen Fahrbahnüberganges im eingebauten Zustand.

In Fig. 1 ist eine prinzipielle Schnittdarstellung einer Fugen-Übergangskonstruktion (ohne Schotterauflage und Gleise) für eine Eisenbahnbrücke gezeigt, mit der eine Fahrbahnfuge F überbrückt wird.

Zu beiden Seiten der Fahrbahnfuge F ist die Brücke oben jeweils mit einer Schicht aus Brückenschutzbeton 1 a bzw. 1 b versehen, die sich über eine Brückenisolierung 13 jeweils auf einem Unterbau 21 a bzw. 21 b abstüzt.

Die Übergangskonstruktion weist dabei ein aus einem geeigneten elastischen Werkstoff, vorzugsweise einem elastomeren Werkstoff, gefertigtes Block-Dehnprofil 2 auf, das seitlich von starren leistenförmigen Randprofilen 3 bzw. 4 formschlüssig eingeklammert bzw. gehaltert ist, wobei diese Randprofile 3 und 4 gleichzeitig außen auch als Anlagefläche und Abstüzung für die anliegenden Brückenschutzbeton-Schichten 1a und 1b dienen. In den Randprofilen 3 und 4 sind ferner seitlich formschlüssig ( in der z.B. in Fig. 1 gezeigten Weise, auf die ausdrücklich verwiesen ist) Dichtungsbänder 5 eingelassen, die über eine Dichtungs-Zwischenschicht 26 mit der Brückenisolierung 13 auf der jeweiligen Seite in Verbindung stehen und für eine entsprechende seitliche Abdichtung der Fuge nach unten hin Sorge tragen.

Das elastische Dehnprofil 2 weist einen Querschnitt derart auf, daß es auf seiner Oberseite eine im wesentlichen durchgehende, aus einer Vielzahl nebeneinanderliegender Längsstreifen gebildete Oberfläche aufweist, die in gleicher Höhe wie die Oberfläche der seitlichen Randprofile 3 und 4 liegt.

Wie aus Fig. 1 gut erkennbar ist, sind im Inneren des Dehnprofiles 2 eine Vielzahl von zueinander versetzt angeordneten, sich in Längsrichtung des Profiles erstreckende Profilaussparungen 27 vorgesehen, die in geeigneter Weise angeordnet das gewünschte Dehnverhalten des Dehnprofiles 2 ergeben.

Die beiden starren seitlichen Randprofile 3 und 4 weisen, in Querschnitt gesehen, einen an den Seitenrändem des Dehnprofiles 2 über dessen Höhe anliegenden Seitensteg 3a bzw. 4a auf, der an seinem oberen Ende mit einer rechtwinkelig in Richtung auf das Dehnprofil 2 vorspringenden Randleiste 3b bzw. 4b versehen ist, and deren freiem Ende eine sich in Richtung nach unten auswölbende Verdickung ausgebildet ist. Der solchermaßen ausgeformte Seitensteg 3b, 4b der starren Randprofile 3, 4 überdeckt damit in einem gewissen Randbereich von oben her das Dehnprofil 2, wie dies in Fig. 1 gezeigt ist, wobei auf die zeichnerische Darstellung dort insoweit ausdrücklich verwiesen wird.

Auf der in einer Ebene liegenden Oberseite der aus Dehnprofil 2 und anschließenden seitlichen starren Randprofilen 3 und 4 gebildeten Anordnung ist ein das Ganze nach oben hin abschließendes Abdeckblech 14 angebracht, das nicht nur den oben vom Dehnprofil 2 ausgefüllten Raum überdeckt, sondern seitlich sich noch auf die Oberfläche der dort vorhandenen Randprofile 3 bzw. 4 hinauz erstreckt und sich auf diesen oben abstützt. Wie den Fig. 3 und 4 entnommen werden kann, sind in dem Abdeckblech 14 in Abständen zueinander längliche schlitzförmige Queröffnungen 16 angebracht, die rechtwinkelig zur Längsachse des Abdeckbleches 14 ausgerichtet sind. Das solchermaßen geschlitzte Abdeckblech 14 überbrückt die gesamte Dehnfugenkonstruktion und stützt dabei den Schotter nach unten hin ab, insbesondere wenn zum Zwecke der Montage oder Demontage des Dehnprofiles 2 dieses aus seiner seitlichen Einklammerung durch die starren Randprofile 3 und 4 aus- oder eingebaut werden soll.

Die Öffnungen 16 im Abdeckblech haben die Aufgabe, für den Schotterabrieb, der unter die Abdeckbleche gespült wird (was in der Praxis nicht verhinderbar ist), freien Austritt zu schaffen. Gleichzeitig wird aber auch noch verhindert, daß der Schotterabrieb sich unter dem Abdeckblech aufbauen und verkrusten könnte.

Auf der Oberfläche des Abdeckbleches 14 sind weiterhin, ebenfalls in bestimmten Abständen voneinander, Versteifungsrippen 15 zwischen den länglichen Öffnungen 16 angebracht und zwar an den Stellen, an denen von unten her Einschraubungen in das Blech vorgenommen werden, auf die noch zurückzukommen sein wird. Auch diese Versteifungsrippen 15 sind senkrecht zur Längsachse des Abdeckbleches 14 ausgerichtet.

Unterhalb der Brückenisolierung finden sich die Unterbauten für die Übergangskonstruktion, die zu beiden Seiten der Fahrbahnfuge F oben direkt im Bereich des Endes der Brückenschutzbeton-Schichten 1 a, 1 b vorgesehen sind. Diese Unterbauten, die in Fig. 1 allgemein mit 21 a und 21 b bezeichnet sind, weisen dabei Verankerungen 22 auf, an denen entsprechende Stützelemente 7 für die Übergangskonstruktion angeschweißt sind. Diese Stützelemente 7 springen bei der in Fig. 1 gezeigten Anordnung direkt unterhalb der Brückenisolierung 13 bis zu der jeweils unteren, dem Dehnprofil 2 zugekehrten Endkante 20 des jeweiligen Seitensteges 3a bzw. 4a der Randprofile 3 bzw. 4 vor. Hierdurch wird eine Abstützung der Übergangskonstruktion im gesamten Randbereich erzielt, wobei diese Vorsprünge der Stützelemente 7 gleichzeitig auch noch die seitlichen starren Randprofile 3, 4 über deren voller Unterfläche abdecken. Gleichzeitig ist dabei jedoch auch gewährleistet, daß die Öffnung in den Raum zwischen den beiden Randprofilen 3 und 4, der vom Dehnprofil 2 ausgefüllt wird, auch auf der Unterseite nicht durch die Vorsprünge der Stützelemente 7 behindert oder eingeengt wird. Vielmehr liegen die Endkanten dieser Vorsprünge so, daß sie nicht in die Einschieböffnung, die unten zwischen den beiden Randprofilen 3 und 4 zum Einbauen des Dehnprofiles 2 gebildet wird, hineinragen, so daß das Aus- bzw. Einbauen eines neuen oder anderen Dehnprofiles 2 von der Unterseite her erfolgen kann, ohne daß dabei das Abdeckblech 14 oder gar der auf diesem aufliegende Schotter entfernt werden müßten.

Während die genannten Vorsprünge der Stützelemente 7 die starren Randprofile 3 und 4 von deren Unterseite her abstützen, dienen sie gleichzeitig auch als Befestigungselemente für zwei seitlich unterhalb des Dehnprofiles 2 angebrachte Halteplatten 6a und 6b, die mittels Schrauben 8 lösbar von unten her an den Stützelementen 7 befestigt sind. Diese beiden Halteplatten 6a und 6b sind so ausgebildet, daß sie die untere Fläche des Dehnprofiles 2 von den beiden Seiten her bis in einen mittleren Bereich hin abstützen. Dabei wird gleichzeitig das Dehnprofil 2 zwischen der jeweiligen Halteplatte 6a bzw. 6b einerseits und den oben nach innen hin vorspringenden Randleisten 3b bzw. 4b der Randprofile 3 bzw. 4 andererseits beim Anschrauben der Halteplatten 6a, 6b verspannt, so daß insgesamt eine feste Halterung des Dehnprofiles 2 innerhalb der Gesamtkonstruktion erreicht ist.

Die einander zugewandten Endkanten 19a, 19b der Halteplatten 6a, 6b bilden zwischen sich einen freien Spalt a, über den das Dehnprofil 2 von den Halteplatten nicht von unten her abgestüzt ist. Durch diesen Spalt a ragen in Längsrichtung des Dehnprofiles 2 in Abstand zueinander jeweils längs der Mittellinie angeordnete, am Dehnprofil 2 unten anvulkanisierte Distanzstücke 9, die sich senkrecht über die gesamte Höhe des Spaltes a erstrecken und an deren Unterseite eine beidseits überstehende Gegendruckplatte 10 angeordnet ist, die mit ihren beiden seitlichen Endbereichen von unten her die seitlichen Halteplatten 6a und 6b übergreift, wie dies in den Fig. 1 bis 3 gezeigt ist. Dabei liegen die beiden Enden der Gegendruckplatte 10 jeweils von unten her an den entsprechenden Unterseiten der seitlichen Halteplatten 6a und 6b relativ zu diesen verschieblich an, wobei für die bei Verformungsbewegungen des Dehnprofiles 2 dort auftretenden Relativbewegungen in diesen Endbereichen der Gegendruckplatte 10 reibmindernde Beläge 12 (etwa aus PTFE) vorgesehen sind. Die Gegendruckplatte 10 ist ihrerseits über Schrauben 11, die durch die Distanzstücke 9 sowie das Dehnprofil 2 hindurch verlaufen, oben am Abdeckblech 14 befestigt. Dabei ist die Lage der Distanzstücke 9 bzw. der Schrauben 11 so gewählt, daß auf der Oberseite des Abdeckbleches 4 an jeder Einschraubstelle eine Versteifungsrippe 15 entsprechend vorliegt, so daß für das einschraubseitige Ende der Schrauben 11 infolge der Versteifungsrippen 15 eine ausreichend große Einschraublänge am Abdeckblech 14 gegeben ist.

Die horizontal bewegliche Gegendruckplatte 10, die durch das Dehnprofil 2 mit dem geschlitzten Abdeckblech 14 und den Verstärkungen 15 verschraubt ist, verhindert dabei, daß sich das Abdeckblech 14 von der Oberfläche der Dehnfugenkonstruktion (die gebildet wird durch die Oberfläche der seitlichen Randprofile 3, 4 und die Oberfläche des Dehnprofiles 2) abheben könnte. Zum Erleichtern der Handhabung wird dabei die Gegendruckplatte 10 nicht als eine einzelne, sich über die gesamte Länge der Fahrbahnfuge erstreckende Einzelplatte ausgeführt, sondern ist in eine Mehrzahl von Einzelplatten aufgeteilt, die in handlichen Sektionslängen vorliegen und entsprechend vereinfacht eingebaut werden können. Diese Einzelplatten werden nebeneinander angeordnet und bilden in ihrer Gesamtheit dann die sich über die gesamte Länge der Fahrbahnfuge erstreckende Gegendruckplatte 10, wobei die Einzelplatten jeweils unabhängig voneinander durch eigene Schrauben 11 mit dem Abdeckblech 14 verschraubt sind.

Wie die Figuren zeigen, sind alle Elemente der gesamten Anordnung, soweit sie für einen Aus- bzw. Einbau des Dehnprofiles 2 von der Unterseite her wichtig sind, völlig frei von der Unterseite der Fuge her zugänglich. Diese ermöglicht es, den Aus- bzw. Einbau des Dehnprofiles 2 in rascher und unkomplizierter Weise vorzunehmen:
Zunächst werden bei der in Fig. 1 gezeigten Anordnung die Befestigungsschrauben 11 für die Gegendruckplatte(n) 10 gelöst und anschließend die Gegendruckplatte(n) 10 abgenommen. Hiernach werden durch Lösen der seitlichen Befestigungsschrauben 8 die seitlichen Halteplatten 6a und 6b nach unten ausgebaut. Dabei können, ebenso wie bei der Gegendruckplatte 10, die seitlichen Halteplatten 6a und 6b sowohl in Längsrichtung der Fuge durchgehend, als auch in nebeneinanderliegenden Einzelabschnitten angeordnet ausgebildet sein. Sind die seitlichen Halteplatten 6a und 6b ausgebaut, dann ist das Dehnprofil 2 von der Unterseite her frei zugänglich und kann in geeigneter Weise nach unten entfernt werden. Das gesamte Gewicht des Schotters und der Gleise von oben her wird durch das Abdeckblech 14, das durch die Versteifungsrippen 15 verstärkt ist, vollständig aufgenommen. Sodann kann ein neues Dehnprofil 2 von unten her wieder in den Raum zwischen den seitlichen starren Randprofilen 3, 4 eingeschoben und anschließend durch Befestigen der seitlichen Halteplatten 6a und 6b sowie der mittleren Gegendruckplatte 10 die gesamte Anordnung wieder in den betriebsfertigen Endzustand gebracht werden.

Eine etwas andere Art für die Ausführung eines solchen Fahrbahnüberganges ist in Fig. 2 gezeigt: im Grundaufbau entspricht die dort gezeigte Ausführungsform im wesentlichen aber der aus Fig. 1:
Bei der hier gezeigten Ausführungsform einer Übergangskonstruktion sind jedoch, anders als bei Rg. 1, die seitlichen Randprofile zusammen mit den Vorsprüngen der Stützelemente 7 einstückig ausgebildet, d.h. sie bilden mit diesen eine integrierte Baueinheit. Diese Baueinheit ist allerdings ihrerseits im Bereich der Unterbauten an einer dort getrennt vorgesehenen Metall-Randkonstruktion 28 mit Schrauben 29 befestigt.

Die Fig. 3 und 4 zeigen nun prinzipielle perspektivische Schnittdarstellungen, die diese Fahrbahn- übergänge für Eisenbahnbrücken im eingebauten Zustand darstellen. Dabei sind in den Fig. 3 und 4, ebenso wie bereits in den Fig. 1 und 2, gleiche Elemente weiterhin mit gleichen Bezugszeichen versehen.

Die Darstellung nach Fig. 3 gibt (wenn auch in etwas vereinfachter Weise) eine solche perspektivische Schnittdarstellung des eingebauten Zustands eines Fahrbahnüberganges wieder, wie er in Fig. 1 bereits gezeigt wurde, während Fig. 4 eine andere Ausführungsform illustriert.

Die Darstellungen nach den Fig. 3 und 4 lassen in anschaulicher Weise erkennen, wie ein solcher Fahrbahnübergang bei einer Eisenbahnbrücke über eine Fahrbahnfuge F der Weite S und unter einer Schotteraufschüttung 23, auf der die die Schienen 25 tragenden Gleisschwellen 24 vorliegen, angeordnet ist. Dabei ist bei den Darstellungen der Fig. 3 und 4 die Schotteraufschüttung 23 nur im hinteren Teil der Zeichnung dargestellt, während im vorderen Zeichnungsteil sowohl die Schotteraufschüttung wie auch die Gleiskonstruktion zur Freilegung und perspektivischen Illustration des Fahrbahnüberganges weggelassen sind.

Die Fig. 3 und 4 zeigen dabei die sich in Fugenlängsrichtung erstreckende Fahrbahnübergangskonstruktion mit dem Dehnprofil 2 und den seitlichen Randprofilen 3, 4, wobei auf der Oberseite des Abdeckbleches 14 jeweils nur eine Versteifungsrippe 15 (mit angedeuteter Gewindelage zum Einschrauben einer Befestigungsschraube für die Halteplatte 6 bzw. die Gegendruckplatte 10) gezeigt ist. Bei der in Fig. 4 gezeigten Anordnung sind die starren seitlichen Randprofile 3 und 4 in einer anderen Art und Weise ausgebildet wie bei den Darstellungen der Fig. 1 bis 3: bei Fig. 4 werden seitliche starre Randprofile 3, 4 eingesetzt, die zwar wiederum einen senkrecht verlaufenden, sich auch über die ganze Höhe des Dehnprofiles 2 erstreckenden Seitensteg aufweisen, der jedoch diesmal nicht auf der Oberseite, sondern auf seiner Unterseite eine stützende Abwinkelung (und zwar diesmal in Richtung auf die Fugenaußenseite hin) aufweist. Diese Abwinkelung untergreift die nach dorthin vorspringenden Verlängerungen der Stützelemente 7 in einer ähnlichen Weise, wie dies bei der Darstellung in Fig. 3 insoweit für die Halteplatten 6a und 6b (vgl. auch Fig. 1) gilt. Während aber bei den Ausführungen der Fig. 1 bis 3 die seitlichen Halteplatten 6a und 6b jeweils von unten her das Dehnprofil 2 abstützen, ist bei der Ausführungsform nach Fig. 4 nur eine einzige Halteplatte 6 vorgesehen, die nämlich im mittleren Bereich des Dehnprofiles 2, sich in dessen Längsrichtung erstreckend, angeordnet ist. Diese Halteplatte 6 wird über in Fig. 4 nicht gezeigte Schrauben, die durch das Dehnprofil 2 hindurch verlaufen, an dem oben das Dehnprofil 2 vollständig überdeckenden Abdeckblech 14, das sich in seinen seitlichen Bereichen auch noch oben auf den Randprofilen 3 und 4 abstützt, befestigt. Hierbei ist für jede Befestigungsstelle eine Versteifungsrippe 15 vorgesehen, die sich, ebenso wie die schlitzförmigen Offnungen 16 im Abdeckblech 14 selbst, senkrecht zur Längs-Mittelachse des Abdeckbleches 14 erstreckt. Auf diese Art und Weise ist das Dehnprofil 2 zwischen dem Abdeckblech 14 und der Halteplatte 6 verspannt, was zur Folge hat, daß sich auch bei dieser Ausführungsform das Abdeckblech 14 nicht ungewollt relativ zum Dehnprofil 2 verschieben oder von diesem ablösen kann.

Die Seitenränder 18a und 18b der Halteplatte 6 befinden sich dabei (unterstellt man den Ruhezustand der Gesamtkonstruktion, d.h. den Zustand, bei dem kein Verformungsweg auftritt) in einem Abstand A jeweils zu den seitlichen Randleisten 3 bzw. 4, wobei dieser Abstand A in seiner Größe der Länge des gesamten Verformungsweges, für den das Dehnprofil 2 ausgelegt ist, entspricht. Dadurch wird sichergestellt, daß auch bei voller einseitiger Auslenkung des Dehnprofiles 2 ein Anlaufen der Halteplatte 6 seitlich gegen die Randprofile 3 oder 4 nicht eintreten kann und noch immer ein gewisser Restspalt verbleibt, der auch ein örtliches Ausbauchen des Dehnprofiles nach unten erlaubt.

Soll das Dehnprofil bei der in Fig. 4 gezeigten Anordnung aus- und wieder eingebaut werden, ist es nur erforderlich, von unten her die Befestigungsschrauben für die Halteplatte 6 zu öffnen und anschließend die Halteplatte 6 (die über die Gesamtlänge des Fahrbahnüberganges einstückig oder in nebeneinanderliegenden getrennten Platten ausgeführt sein kann - vgl. auch die Ausführungen zu Fig. 1 -) zu entfernen. Hiernach kann problemfrei das Dehnprofil 2 nach unten ausgebaut bzw. ausgewechselt und das gewünschte andere Profil eingeschoben werden, wonach anschließend wiederum von unten her die Halteplatte 6 angelegt und über die Befestigungsschrauben wiederum mit dem Abdeckblech 14 verbunden wird.

Zur Darstellung nach Fig. 3 sei erwähnt, daß dort nur prinzipiell der Einbauzustand des in Fig. 1 gezeigten Fahrbahnüberganges gezeigt werden soll. Spezielle Einzelheiten, die in Fig. 1 noch angegeben sind, sind in Fig. 2 teilweise entfallen, soferne sie für die Deutlichkeit der prinzipiellen Einbaudarstellung entbehrlich erschienen. So sind insbesondere die Befestigungsschrauben sowohl für die Halteplatten 6a und 6b, wie auch für die Gegendruckplatte 10 nicht mehr eingezeichnet und das Befestigungsgewinde oben in der in der einzigen gezeigten Verstärkungsrippe 15 nur angedeutet. Gleiches gilt auch für die Darstellung nach Fig. 4.

## Patentansprüche

1. Fahrbahnübergang für Dehnfugen bei Eisenbahnbrücken mit einem elastischen, sich längs einer Fahrbahnfuge (F) erstreckenden Dehnprofil (2), das an seinen Randbereichen beidseits der Fahrbahnfuge jeweils mittels eines an einem Unterbau (21a, b) befestigten starren Randprofiles (3, 4) gehaltert ist, und mit einer das Dehnprofil von unten her abstützenden Abstützeinrichtung, dadurch gekennzeichnet, daß das Dehnprofil (2) bei der Montage von unten her in den Raum zwischen den beiden Randprofilen (3,4) einschiebbar ist, daß die Abstützeinrichtung in Form mindestens einer Halteplatte (6; 6a, 6b) ausgebildet ist, wobei die mindestens eine Halteplatte (6; 6a, 6b) innerhalb des Spaltes (S), der zwischen den Unterbauten beidseits der Fahrbahnfuge ausgebildet wird, von unten her vollständig zugänglich angeordnet ist, daß die mindestens eine Halteplatte (6; 6a, 6b) an einem Stützelement (7, 14) lösbar befestigt ist, und daß die Oberseite des Dehnprofiles (2) von einem seitlich oben auf den Randprofilen (3, 4) aufliegenden Abdeckblech (14) abgedeckt ist.

2. Fahrbahnübergang nach Anspruch 1, dadurch gekennzeichnet, daß das Abdeckblech (14) mit schlitzartigen Öffnungen (16) versehen ist.

3. Fahrbahnübergang nach Anspruch 1 oder 2, dadurch gekennzeichnet, daß das Abdeckblech (14) als Stützelement für die untere Halteplatte (6) ausgebildet ist, wobei die Halteplatte (6) mittels sich durch das Dehnprofil (2) hindurch erstreckender Schrauben am Abdeckblech (14) befestigt ist.

4. Fahrbahnübergang nach Anspruch 3, dadurch gekennzeichnet, daß im Einbauzustand zwischen jeder Endkante (18a; 18b) der Halteplatte (6) und dem entsprechenden Randprofil (3, 4) ein Abstand (A) mindestens in Größe des gesamten Verformungsweges, für den das Dehnprofil (2) ausgelegt ist, vorliegt.

5. Fahrbahnübergang nach Anspruch 1 oder 2, dadurch gekennzeichnet, daß zwei seitliche Halteplatten (6a, 6b) vorgesehen sind, deren jede an einem vom entsprechenden Unterbau (21 a, b) in Richtung auf den anderen Unterbau (21a, b) vorspringenden Stützelement (7) lösbar befestigt ist.

6. Fahrbahnübergang nach Anspruch 5, dadurch gekennzeichnet, daß zwischen den einander zugewandten Endkanten (19a, 19b) der Halteplatten (6a, 6b) im Einbauzustand ein Abstand (a) mindestens in Größe des 1,5-fachen Verformungsweges, für den das Dehnprofil (2) ausgelegt ist, vorliegt.

7. Fahrbahnübergang nach Anspruch 5 oder 6, bei dem jedes Randprofil im Querschnitt einen an den Seitenrändern des Dehnprofiles über dessen Höhe anliegenden Seitensteg (3a, 4a) sowie eine von der Oberseite den entsprechenden Randbereich des Dehnprofiles überdeckende Randleiste (3b, 4b) aufweist, dadurch gekennzeichnet, daß das Abdeckblech (14) beidseits des Fugenrandes auf den Randleisten (3b, 4b) der Randprofile (3, 4) aufliegt und die beiden Stützelemente (7) bis zur unteren, dem Dehnprofil (2) zugekehrten Endkante (20) des Seitensteges (3a, 4a) des jeweiligen Randprofiles (3, 4) vorspringen.

8. Fahrbahnübergang nach Anspruch 7, dadurch gekennzeichnet, daß jede Halteplatte (6a, 6b) im Bereich des Seitensteges (3a, 4a) des entsprechenden Randprofiles (3, 4) mit dem Stützelement (7) verschraubt ist.

9. Fahrbahnübergang nach einem der Ansprüche 5 bis 8, dadurch gekenn zeichnet, daß die Randprofile (3, 4) als Teil der Stützelemente ausgebildet sind.

10. Fahrbahnübergang nach einem der Ansprüche 5 bis 9, dadurch gekennzeichnet, daß unten am Dehnprofil (2) längs dessen Mittelbereiches sich durch den Spalt (a) zwischen den einander zugewandten Endkanten (19a, b) der beiden Halteplatten (6a, 6b) hindurch erstreckende, im Abstand voneinander angeordnete Distanzstücke (9) befestigt sind, an deren Ende eine oder mehrere sich über die Länge der Fahrbahnfuge erstreckende, beidseits des Spaltes (a) über die Enden der Halteplatten (6a, 6b) überstehende Gegendruckplatte(n) (10) angeordnet ist/sind, deren seitliche Endbereiche gegen die Unterseite der Halteplatten (6a, 6b) relativ zu diesem verschieblich anliegen und die durch die Distanzstücke (9) und das Dehnprofil (2) hindurch mit dem Abdeckblech (14) verschraubt ist/sind.

11. Fahrbahnübergang nach Anspruch 10, dadurch gekennzeichnet, daß die gegen die Unterseite der Halteplatten (6a, 6b) anliegenden Endbereiche der Gegendruckplatte(n) (10) mit einem reibmindernden Belag (12) versehen sind.

12. Fahrbahnübergang nach Anspruch 10 oder 11, dadurch gekennzeichnet, daß als reibmindernder Belag (12) ein Belag aus einem Polyimid oder aus Polytetrafluorethylen vorgesehen ist.

13. Fahrbahnübergang nach einem der Ansprüche 10 bis 12, dadurch gekennzeichnet, daß die Distanzstücke (9) unten am Dehnprofil (2) anvulkanisiert sind.

14. Fahrbahnübergang nach einem der Ansprüche 10 bis 13, dadurch gekennzeichnet, daß die Gegendruckplatte (10) im Einbauzustand jede seitliche Haltenplatte (6a, 6b) mindestens um den vollen Verformungsweg des Dehnprofiles (2) überdeckt.

15. Fahrbahnübergang nach einem der Ansprüche 1 bis 14, dadurch gekennzeichnet, daß auf der Abdeckplatte (14) quer zur Fugenlängsachse angeordnete Verstärkungsrippen(15) angebracht sind.

16. Fahrbahnübergang nach Anspruch15, dadurch gekennzeichnet, daß an allen Einschraubstellen von Befestigungsschrauben für die Gegendruckplatte(n) (10) oder die Halteplatte(n) (6; 6a, 6b) Verstärkungsrippen (15) vorgesehen sind.

17. Fahrbahnübergang nach einem der Ansprüche 1 bis 16, dadurch gekennzeichnet, daß jede Halteplatte (6; 6a, 6b) über die Länge der Fahrbahnfuge hinweg aus mehreren, nebeinander angeordneten einzelnen Plattenabschnitten besteht, die unabhängig voneinander am Stützelement (7) befestigt sind.

## Claims

1. Track junction for expansion joints in railway bridges with an elastic expansion profile (2) which extends along a track joint (F) and is held on its edge region on both sides of the track joint by means of a rigid edge profile (3, 4) fixed on a base (21 a, 21 b), and with a support arrangement which supports the expansion profile from below, characterised in that during assembly the space between the two edge profiles (3, 4); the support arrangement is constructed in the form of at least one holding plate (6; 6a, 6b), at least one holding plate (6; 6a, 6b) being arranged so as to be fully accessible from below inside the gap (S) which is constructed between the bases on both sides of the track joint; at least one holding plate (6; 6a, 6b) is releasably mounted on a support element (7, 14); and the upper face of the expansion profile (2) is covered by a cover plate (14) which rests laterally on top of the edge profiles (3,4).

2. Track junction as claimed in claim 1, characterised in that the cover plate (14) is provided with slot- like openings (16).

3. Track junction as claimed in claims 1 or 2, characterised in that the cover plate (14) is constructed as a support element for the lower holding plate (6), the holding plate (6) being fixed on the cover plate (14) by means of screws which extend through the expansion profile (2).

4. Track junction as claimed in claim 3, characterised in that the distance (A) between each end edge (18a, 18b) of the holding plate (6) and the corresponding edge profile (3, 4) in the assembled state is at least of the magnitude of the total strain path for which the expansion profile (2) is designed.

5. Track junction as claimed in claims 1 or 2, characterised in that two lateral holding plates (6a, 6b) are provided, each of which is releasably fixed to a support element (7) which projects from the corresponding base (21 a, 21 b) towards the other base (21 b, 21 a).

6. Track junction as claimed in claim 5, characterised in that the distance (a) between the end edges (19a, 19b) which face one another of the holding plates (6a, 6b) in the assembled state is at least of the magnitude of 1.5 times the strain path for which the expansion profile (2) is designed.

7. Track junction as claimed in claims 5 or 6, in which each edge profile in cross-section has a side piece (3a, 4a) which butts against the side edges of the expansion profile over its height as well as an edge strip (3b, 4b) which covers the corresponding edge region of the expansion profile from the top, characterised in that on both sides of the edge of the joint the cover plate (14) rests on the edge strips (3b, 4b) of the edge profiles (3, 4) and the two support elements (7) project as far as the lower end edge (20) of the side piece (3a, 4a) of the respective edge profile (3, 4) facing the expansion profile (2).

8. Track junction as claimed in claim 7, characterised in that each holding plate (6a, 6b) is screwed to the support element (7) in the region of the side piece (3a, 4a) of the corresponding edge profile (3, 4).

9. Track junction as claimed in one of claims 5 to 8, characterised in that the edge profiles (3, 4) are constructed as a part of support elements.

10. Track junction as claimed in one of claims 5 to 9, characterised in that distance pieces (9) which are arranged spaced from one another are mounted at the bottom of the expansion profile (2) along the central region thereof and extend through the gap (a) between the end edges (19a, 19b) which face one another of the two holding plates (6a, 6b), one or more counter-pressure plate(s) (10) which extend over the length of the track joint and project on both sides of the gap (a) over the ends of the holding plates (6a, 6b) is/are arranged on the end of the said distance pieces, the lateral end regions of the said counter-pressure plate(s) but movably against the underside of the holding plates (6a, 6b) relative to the latter, and the said counter-pressure plate(s) is/are screwed to the cover plate (14) through the distance pieces (9) and the expansion profile (2).

11. Track junction as claimed in claim 10, characterised in that the end regions of the counter-pressure plates (10) which butt against the underside of the holding plates (6a, 6b) are provided with a coating to reduce friction.

12. Track junction as claimed in claims 10 or 11, characterised in that a coating of polyimide or polytetrafluoroethylene is provided as the friction-reducing coating.

13. Track junction as claimed in one of claims 10 to 12, characterised in that the distance pieces (9) are prevulcanised at the bottom of the expansion profile (2).

14. Track junction as claimed in one of claims 10 to 13, characterised in that in the assembled state the counter-pressure plate (10) covers each lateral holding plate (6a, 6b) by at least the full strain path of the expansion profile (2).

15. Track junction as claimed in one of claims 1 to 14, characterised in that reinforcing ribs are fixed on the cover plate (14) at right angles to the longitudinal axis of the joint.

16. Track junction as claimed in claim 15, characterised in that reinforcing ribs (15) are provided at all the screwing points for fixing screws for the counter-pressure plates (10) or the holding plate(s) (6; 6a, 6b).

17. Track junction as claimed in one of claims 1 to 16, characterised in that over the length of the track joint each holding plate (6; 6a, 6b) consists of a plurality of individual plate sections which are arranged adjacent to one another and fixed independently of one another on the support element (7).

## Revendications

1. Jonction de tablier pour joints de dilatation de pont ferroviaire, avec un profilé de dilatation (2) s'étendant le long d'un joint du tablier (F) et qui est chaque fois maintenu sur ses zones de bord, des deux côtés du joint de dilatation, au moyen d'un profilé de bordure (3, 4) rigide fixé à un soubassement (21 a, b), et avec un dispositif de soutien soutenant du dessous le profilé de dilatation, caractérisé en ce que, lors du montage, le profilé de dilatation (2) est susceptible d'être introduit par le dessous dans l'espace situé entre les deux profilés de bordure (3, 4), en ce que le dispositif de soutien est réalisé sous la forme d'au moins une plaque de maintien (6; 6a, 6b), là au moins une plaque de maintien (6; 6a, 6b) étant disposée à l'intérieur de l'interstice (S) réalisé entre les soubassements, des deux côtés du joint de tablier, complètement accessible du dessous, en ce que la au moins une plaque de maintien (6; 6a, 6b) est fixée de manière démontable à un élément de soutien (7, 14), et en ce que la face supérieure du profilé de dilatation (2) est recouverte par une tôle de recouvrement (14) appuyant latéralement en haut des profilés de bordure (3, 4).

2. Jonction de tablier selon la revendication 1, caractérisée en ce que la tôle de recouvrement (14) est pourvue d'orifices (16) en forme de fente.

3. Jonction de tablier selon la revendication 1 ou 2, caractérisée en ce que la tôle de recouvrement (14) est réalisée sous forme d'élément de soutien pour la plaque de maintien inférieure (6), la plaque de maintien (6) étant fixée sur la tôle de recouvrement (14) au moyen de vis s'étendant dans le profilé de dilatation (2).

4. Jonction de tablier selon la revendication 3, caractérisée en ce qu'il y a, à l'état monté, un intervalle (A) au moins de la valeur de la course de déformation globale pour laquelle est déterminé le profilé de dilatation (2) entre chaque arête d'extrémité (18a; 18b) de la plaque de maintien (6) et le profilé de bordure correspondant (3, 4).

5. Jonction de tablier selon la revendication 1 ou 2, caractérisée en ce que deux plaques de maintien latérales (6a, 6b) sont prévues, dont chacune est fixée de manière démontable à un élément de soutien (7) en saillie du soubassement (21a, b) correspondant, en direction de l'autre soubassement (21 b, a).

6. Jonction de tablier selon la revendication 5, caractérisée en ce qu'il y a, à l'état monté, entre les arêtes d'extrémité (19a, 19b), tournées l'une vers l'autre, des plaques de maintien (6a, 6b) un intervalle (a) faisant au moins la valeur de 1,5 fois la course de déformation pour laquelle est déterminé le profile de dilatation (2).

7. Jonction de tablier selon la revendication 5 ou 6, pour laquelle chaque profilé de bordure présente en section transversale une nervure latérale (3a, 4a) appuyant sur sa hauteur sur les bords latéraux du profilé de dilatation, ainsi qu'une bande de bordure (3b, 4b) recouvrant depuis la face supérieure la zone de bord correspondante du profilé de dilatation, caractérisée en ce que la tôle de recouvrement (14) appuie des deux côtés de la bordure de joint sur les bandes de bordure (3b, 4b) des profiles de bordure (3, 4) et que les deux éléments de soutien (7) font saillie jusqu'à l'arête d'extrémité inférieure (20), tournée vers le profilé de dilatation (2), de la nervure latérale (3a, 4a) de chaque profilé de bordure (3, 4).

8. Jonction de tablier selon la revendication 7, caractérisée en ce que chaque plaque de maintien (6a, 6b) est vissée à l'élément de soutien (7) dans la zone de la nervure latérale (3a, 4a) du profilé de bordure correspondant (3, 4).

9. Jonction de tablier selon l'une des revendications 5 à 8, caractérisée en ce que les profilés de bordures (3, 4) sont réalisée comme faisant partie des éléments de soutien.

10. Jonction de tablier selon l'une des revendications 5 à 9, caractérisée en ce que des pièces d'écartement (9) disposées à distance l'une de l'autre, s'étendant dans l'intervalle (a) situé entre les arêtes d'extrémités (19a, b), tournées l'une vers l'autre, des deux plaques de maintien (6a, 6b) sont fixées par dessous sur le profilé de dilatation (2) et à l'extrémité desquelles est/sont disposée(s) une ou plusieurs contre-plaques de pression (10) situées des deux côtés de l'intervalle (a), au-dessus des ex- trémiités des plaques de maintien (6a, 6b) et s'étendant sur la longueur du joint de tablier, leur zone d'extrémités latérale appuyant contre la face inférieure des plaques de maintien (6a, 6b), de manière susceptible de se déplacer par rapport à celle-ci, et étant vissée(s) à la tôle de recouvrement (14), en passant à travers les pièces d'écartement (9) et le profilé de dilatation (2).

11. Jonction de tablier selon la revendication 10, caractérisée en ce que les zones d'extrémité, appuyant contre la face inférieure des plaques de maintien (6a, 6b), de la ou des contres plaque(s) de pression (10) sont pourvues d'un revêtement (12) réduisant le frottement.

12. Jonction de tablier selon la revendication 10 ou 11, caractérisée en ce qu'il est prévu comme revêtement (12) réduisant le frottement un revêtement en polyimide ou en polytétrafluoréthylène.

13. Jonction de tablier selon l'une des revendications 10 à 12, caractérisée en ce que les pièces d'écartement (9) sont vulcanisées en surface sous le profilé de dilatation (2).

14. Jonction de tablier selon l'une des revendications 10 à 13, caractérisée en ce qu'à l'état monté, la contre-plaque de pression (10) recouvre chaque plaque de maintien latérale (6a, 6b), au moins de la valeur totale de la course de déformation du profilé de dilatation (2).

15. Jonction de tablier selon l'une des revendications 1 à 14, caractérisée en ce que des nervures de renforcement (15) sont adjointes sur la plaque de recouvrement (14), transversalement par rapport à l'axe longitudinal du joint.

16. Jonction de tablier selon la revendication 15, caractérisée en ce que des nervures de renforcement (15) sont prévues sur tous les points de vissage de vis de fixation, pour les contre-plaques de pression (10) ou pour la ou les plaque(s) de maintien (6; 6a, 6b).

17. Jonction de tablier selon l'une des revendications 1 à 16, caractérisée en ce que chaque plaque de maintien (6; 6a, 6b) se compose de plusieurs sections de plaques individuelles disposées les unes à côté des autres sur la longueur du joint de tablier et fixées indépendamment les unes des autres sur l'élément de soutien (7).
